# EUROPÄISCHE PATENTANMELDUNG

(11) **EP 4 494 526 A1**
(43) Veröffentlichungstag der Anmeldung: **22.01.2025**
(21) Anmeldenummer: 24189534.1
(22) Anmeldetag: 18.07.2024
(51) Int. Cl.: A47F 3/04, F25D 17/08

(54) **LUFTOPTIMIERTES KÜHLMÖBEL ZUR AUFNAHME UND/ODER LAGERUNG VON KÜHLGUT SOWIE DESSEN LUFTOPTIMIERUNGSPROZESSVERFAHREN**

(30) Priorität: 18.07.2023 DE 102023118999
(71) Anmelder: Viessmann Refrigeration Solutions GmbH, 35108 Allendorf (DE)
(72) Erfinder: GEBELEIN, Bernd, 95179 Geroldsgrün (DE)
(74) Vertreter: Sperschneider, Alexandra

(57) **Zusammenfassung**

Die Erfindung betrifft ein luftoptimiertes Kühlmöbel zur Aufnahme und/oder Lagerung von Kühlgut sowie dessen Luftoptimierungsprozessverfahren.

## Beschreibung

Die vorliegende Erfindung betrifft ein Kühlmöbel gemäß dem Oberbegriff des Patentanspruches 1.

### Hintergrund

In den Supermärkten werden immer mehr Kühlmöbel eingesetzt, deren Kühlraum mittels Glastüren verschlossen ist. Hierdurch kann der Kunde die Kühlprodukte gut erfassen und seine Kaufentscheidung treffen. Werden die Glastüren allerdings geöffnet, um beispielsweise Kühlprodukte herauszunehmen, um neue Kühlprodukte einzuräumen oder auch bei nicht korrektem Verschließen, so geht sehr viel Energie verloren. Zudem ist es dann notwendig, dass warme Umgebungsluft, welche in den Kühlraum eintritt, erst wieder kosten- und zeitintensiv gekühlt werden muss.

### Aufgabe

Daher ist es Aufgabe der vorliegenden Erfindung ein Kühlmöbel bereitzustellen, welches auch bei geöffneten Türblättern luftoptimiert und energiesparsam ausgebildet ist. Weiterhin ist es Aufgabe der vorliegenden Erfindung, ein Vereisen des Wärmetauschers bei geöffnetem Verschlusselement vollständig zu vermeiden.

### Lösung

Die Aufgabe wird durch die in Patentanspruch 1 angegebenen technischen Merkmale und durch ein Verfahren nach Patentanspruch 13 gelöst.

Der Kern der vorliegenden Erfindung liegt in einem Kühlmöbel zur Aufnahme und/oder Lagerung von Kühlgut mindestens aufweisend einen Kühlraum, wobei der Kühlraum von einem Gehäuse aufgespannt ist, welches wenigstens einen Bodenabschnitt, wenigstens einen Deckenabschnitt und wenigstens einen Rückwandabschnitt aufweist. Der Kühlraum ist durch wenigstens ein Verschlussmittel zum Halten der Temperatur im Kühlraum verschließbar ausgebildet. Das Gehäuse weist weiterhin wenigstens einen Luftkanal auf, innerhalb welchem wenigstens ein Luftstrom mittels wenigstens einer Luftstromförderungseinrichtung führbar ist. Der wenigstens eine Luftstrom ist in einem Bereich des wenigstens einen Deckenabschnitts aus dem Luftkanal heraus in den Kühlraum führbar und in einem Bereich des Bodenabschnitts wieder in den Luftkanal hineinführbar, so dass ein Luftschleier ausgebildet ist. Vorteilhaft kann der Luftschleier auch als fallender Luftschleier bezeichnet werden.

Der Kern der vorliegenden Erfindung liegt darin, dass der Luftkanal wenigstens ein Sperrmittel zum zumindest teilweisen Sperren des wenigstens einen geführten Luftstromes aufweist. Das wenigstens eine Sperrmittel erweist sich dahingehend als vorteilhaft, dass der Luftstrom zumindest teilweise, vorteilhaft vollständig, im Luftkanal unterbrochen werden kann. Hierdurch wird der resultierende Luftschleier aufgehoben und blockiert. Dies hat den Vorteil, dass während eines offenstehenden Verschlusselements weniger kalte Luft aus dem Kühlmöbel herausströmt. Zugleich wird durch dieses Absperren des Luftstroms verhindert, dass warme Luft aus der Umgebung in das Kühlmöbel eingeführt wird. Somit kann erstmals eine schnelle und einfache Luftoptimierung von Kühlmöbeln realisiert werden.

Als ein Ausführungsbeispiel ist denkbar, dass das wenigstens eine Verschlusselement als Türblatt ausgebildet ist, welches am Gehäuse schwenkbar angelagert ist.

Während des geöffneten Zustandes des Kühlmöbels, wenn beispielsweise das Verschlussmittel aus der ursprünglich geschlossenen Position ausgelenkt wird und der Kühlraum frei zugänglich ist, bedingt die Unterbrechung des Luftschleiers eine deutliche Optimierung der Kühlung innerhalb des Kühlraums. Es wird somit verhindert, dass gekühlte Luft aus dem Gesamtsystem entnommen wird. Somit kann eine Optimierung der Kühlwirkung des Kühlraums erreicht werden. Bei geöffnetem Verschlussmittel wird ein quasi "Herausfallen" der gekühlten Luft durch das Unterbrechen des Luftschleiers unterbunden. Zudem wird verhindert, dass warme Umgebungsluft in den Luftkanal eingeführt wird. Somit wird vorteilhaft verhindert, dass mit erneutem Verschließen des Verschlussmittels erst wieder entsprechend gekühlte Luft produziert werden muss. Besonders vorteilhaft sind die für die Kühlung üblichen Bauteile eines Kühlmöbels, insbesondere die Luftstromförderungseinrichtung während des wenigstens einen geöffneten Verschlusselements weiterhin aktiv. Dies bedeutet, dass die Luftstromförderungseinrichtung auch bei gesperrtem Luftkanal und unterbrochenem Luftschleier weiterhin läuft.

Wird dann das wenigstens eine Verschlussmittel wieder in die Ausgangsposition verbracht und der Kühlraum wieder geschlossen, so wird das wenigstens eine Sperrmittel gelöst und der Luftkanal wieder freigegeben. Die bereits vorgekühlte Luft, welche bislang abgesperrt gehalten und/oder umgelenkt wurde, kann nun wieder in die Zirkulation innerhalb des Kühlmöbels treten und den Luftschleier ausbilden. Somit kann besonders effektiv der Kühlprozess sichergestellt werden.

Vorteilhafte Weiterbildungen finden sich in den Unteransprüchen.

Bei einer weiteren vorteilhaften Ausführungsform kann der Lüftungskanal ein weiteres Sperrmittel zum zumindest teilweisen Unterbrechen des darin zumindest abschnittsweise geführten Luftstromes aufweisen. Bei der vorliegenden Erfindung hat es sich als vorteilhaft gezeigt, dass ein erstes Sperrmittel im Luftkanalbereich des Deckenabschnitts und weiterhin ein zweites Sperrmittel im Luftkanal des Bodenabschnitts angeordnet ist. Hierdurch kann der zirkulierende Luftstrom innerhalb des Kühlmöbels gezielt unterbrochen werden. Somit kann in vorteilhafter Weise verhindert werden, dass einerseits bereits gekühlte Luft aus dem Deckenabschnitt über die Austrittsöffnung in die Umgebung austritt. Zugleich kann durch das zweite Sperrmittel, welches vorteilhaft im Bodenabschnitt angeordnet ist, verhindert werden, dass warme Luft aus der Umgebung in den Luftkanal eingesaugt wird. Durch diese doppelte Absperrung können die Effizienz des Kühlens des Kühlmöbels deutlich verbessert und Energieverluste signifikant reduziert werden.

Wird der Luftkanal durch beispielsweise ein Sperrmittel im Deckenbereich, welcher auch als Deckenabschnitt zu bezeichnen ist, und ein Sperrmittel im Bodenbereich, welcher auch als Bodenabschnitt zu bezeichnen ist, gegenüber dem Kühlraum verschlossen, so hat es sich als vorteilhaft gezeigt, die weiterhin produzierte gekühlte Luft in benachbarte Kühlmöbel umzulenken. Dies erweist sich insbesondere energetisch als großer Vorteil. Die wenigstens eine Luftstromförderungseinrichtung des Kühlmöbels läuft auch bei gesperrtem Luftkanal und unterbrochenem Luftschleier weiter. Um nun ein Vereisen des Wärmetauschers zu vermeiden und die gekühlte Luft effektiv weiternutzen zu können, ist vorteilhaft wenigstens eine, noch vorteilhafter mehrere Umlenköffnungen im Deckenbereich und/oder Bodenbereich des Kühlmöbels angeordnet. Diese wenigstens eine Umlenköffnung stellt vorteilhaft eine durchgängige Verbindung zu einem direkt benachbart angeordneten Kühlmöbel dar. Durch das gezielte Umlenken während der Sperre des Luftkanals und des Luftschleiers kann zudem Energie in benachbart angeordneten Kühlmöbeln gespart werden und deren Luftstromförderungseinrichtungenbeispielsweise reduziert gefahren werden.

Besonders vorteilhaft hat es sich erwiesen, wenn mehrere Kühlmöbel in Reihe geschaltet sind, so dass untereinander ein effektiver Austausch an umgelenkter, gekühlter Luft bei wenigstens einem geöffneten Verschlusselement erfolgen kann.

Vorteilhaft wird mit dem Öffnen des Verschlussmittels, wenn also beispielsweise ein Kunde ein Kühlprodukt aus dem Kühlmöbel entnehmen möchte, der Luftoptimierungsprozess gestartet. Dies kann beispielsweise bedeuten, dass beide Sperrmittel derart umpositioniert werden, dass sie den vormals durchlässigen Luftkanal luftdicht verschließen. Die Luftzirkulation und somit der Luftschleier vor dem Verschlusselementwerden unterbrochen. Der Kunde entnimmt das Kühlprodukt. Verschließt er im Anschluss wieder das Verschlusselement, so öffnen sich die Sperrmittel und die Luftzirkulation im Kühlmöbel wird wieder gestartet.

Bei einer weiteren vorteilhaften Ausführungsform ist das wenigstens eine Sperrmittel als Klappelement, Schiebeelement und/oder als Luftpolstersperre ausgebildet. Dies ist von Vorteil, da diese Sperrmittel alle schnell und einfach in bereits bestehende Kühlmöbel nachgerüstet werden können. Besonders vorteilhaft sind die hier verwendeten Sperrmittel geometrisch passend zum Luftkanal ausgebildet. Sie bilden im geschlossenen Absperrzustand einen Formschluss mit der Innengeometrie des Luftkanals aus. Um die Dichtheit noch zusätzlich zu verbessern ist denkbar, dass Dichtungselemente, wie beispielsweise Gummilippen, umlaufend angeordnet sind. Vorteilhaft sind die Sperrmittel im Luftkanal angeordnet, so dass sie dessen Innenquerschnitt verschließen können. Vorteilhaft ist das wenigstens eine Sperrmittel direkt benachbart zu der wenigstens einen Luftaustrittsöffnung des Deckenabschnitts und/oder zu der wenigstens einen Lufteintrittsöffnung des Bodenabschnitts angeordnet.

Je nach Ausführung ist denkbar, dass das wenigstens eine Sperrmittel als Klappelement ausgebildet sind. Das Klappelement kann einteilig oder auch mehrteilig ausgebildet sein. Weiterhin ist auch denkbar, dass das wenigstens eine Sperrmittel als Schiebeelement ausgebildet ist. Zur verbesserten Führung im Luftkanal ist denkbar, dass dieser wenigstens eine Führungsnut aufweist, in welcher das Schiebeelement zumindest teilweise geführt ist. Auch dies ist nicht begrenzend zu verstehen, so dass es auch denkbar ist, dass das wenigstens eine Sperrmittel auch als Luftpolstersperre ausgebildet ist. Dies kann beispielsweise dadurch erfolgen, dass der Luftkanal zusätzliche Öffnungen aufweist, durch welche Druckluft entlang des Luftkanalquerschnitts geführt wird. Durch den hohen Druck dieser eingeführten Luft wird der hierzu im Vergleich schwächere Luftstrom, welcher normalerweise im Kühlmöbel zirkuliert, unterbrochen. Es ist ein Luftabsperrmittel ausgebildet. Hierbei ist denkbar, wenn wenigstens zwei, vorteilhaft mehrere Druckluftdüsen umfangsseitig des Luftkanals angeordnet sind. Die Druckluftdüsen können mittels Ansteuerung zeitgleich oder auch versetzt Druckluft in den Luftkanal einführen, vorteilhaft senkrecht zur Strömungsrichtung des zirkulierenden Luftstroms. Dieser wird hierdurch unterbrochen. Es erfolgt eine Absperrung. Soll diese wieder aufgehoben werden, so wird die Drucklufteinführung in den Luftkanal beendet und der Luftstrom kann wieder zirkulieren.

Bei einer weiteren vorteilhaften Ausführungsform ist das wenigstens eine Sperrmittel über wenigstens eine Steuerungseinheit ansteuerbar ausgebildet ist. Dies ist von Vorteil, da hierdurch eine Automatisierung erreicht werden kann. So kann die Steuerungseinheit das wenigstens eine Absperrmittel steuern und regeln, beispielsweise dessen Position im Luftkanal verändern. Es ist denkbar, dass jedes Sperrmittel eine Steuerungseinheit aufweist. Es ist aber auch denkbar, dass mehrere Sperrmittel von einer einzigen Steuereinheit kontrolliert werden.

Vorteilhaft ist zur Steuerung des wenigstens einen Sperrmittels wenigstens eine Antriebseinrichtung, im einfachsten Fall ein Antriebsmotor, vorgesehen.

Bei einer weiteren vorteilhaften Ausführungsform ist das wenigstens eine Sperrmittel über die wenigstens eine Steuerungseinheit in Abhängigkeit von Zeit und/oder Temperatur steuerbar ausgebildet ist. Es ist bei Kühlmöbeln auch von Zeit zu Zeit notwendig, dass der Kühlraum neu mit Kühlprodukten zu bestücken ist. In diesen Fällen stehen die Verschlusselemente lange Zeit offen. Daher ist es vorteilhaft, wenn das wenigstens eine Sperrmittel zeitabhängig und/oder temperaturabhängig von der wenigstens einen Steuerungseinheit geschalten werden kann.

So ist beispielsweise denkbar, dass die Temperatur während des Bestückens ansteigt, da im herkömmlichen Betrieb warme Luft aus der Umgebung in den Luftkanal des Kühlmöbels eingesaugt wird. Diese muss erst wieder heruntergekühlt werden. Übersteigt die Temperatur des Kühlraums und/oder des zirkulierenden Luftstroms einen vorbestimmbaren Grenzwert, beispielsweise 5 °C, so reagiert die Steuerungseinheit. Diese veranlasst das wenigstens eine, vorteilhaft zwei Sperrmittel, den Luftkanal vollständig zu schließen. Die Zirkulation im Kühlmöbel wird unterbrochen. Es kann weder kalte Luft in die Umgebung austreten noch warme Luft aus der Umgebung eingeführt, beispielsweise eingesaugt, werden.

Dies ist selbstverständlich nicht begrenzend zu verstehen, so dass es auch denkbar ist, dass die Steuerungseinheit beispielsweise über eine Zeitsteuerung das wenigstens eine Sperrmittel ansteuert und zeitabhängig das Verschließen und das Öffnen des Luftkanals bedingt.

Weiterhin ist es vorteilhaft denkbar, dass die Steuerungseinheit zeitabhängig ein erneutes Öffnen des wenigstens einen Sperrmittels auslöst. Dies kann dann beispielsweise der Fall sein, wenn das Kühlmöbel zu lange geöffnet und die Zirkulation in diesem Kühlmöbel abgesperrt ist. Dies kommt häufig bei umfangreichem Neubestücken des Kühlmöbels oder auch bei unachtsamen Kunden vor. Wird beispielsweise bei offenem Verschlusselement eine vorbestimmbare Temperatur im Kühlmöbel überschritten, so erkennt die Steuerungseinheit dieses Überschreitungsmaximum und veranlasst, dass das wenigstens eine Sperrmittel zumindest teilweise und/oder vollständig wieder geöffnet wird. Der Kühlprozess kann dann fortgesetzt werden. Die Zirkulation in diesem Kühlmöbel wird durch das Öffnen des wenigstens einen Sperrmittels wieder ermöglicht. Der Luftschleier im Kühlraum wird ausgebildet. Vorteilhaft ist hierzu wenigstens ein Temperaturerfassungselement im Kühlraum angeordnet und mit der wenigstens einen Steuerungseinheit gekoppelt.

Weiterhin ist auch denkbar, dass die Steuerungseinheit auch die wenigstens eine Umlenköffnung, genauer gesagt deren Durchflussquerschnitt regeln und/oder kontrollieren kann.

Im einfachsten Ausführungsbeispiel kann die wenigstens eine Umlenköffnung dauerhaft geöffnet sein. Durch die Strömungsrichtung des gekühlten Luftstroms im Luftkanal strömt diese bei geschlossenem Verschlusselement und geöffnetem Sperrmittel größtenteils daran vorbei und zirkuliert innerhalb des Kühlmöbels im ersten Zirkulationsprozess. Wird nun beispielsweise ein Verschlusselement geöffnet oder auch nicht mehr richtig verschlossen, so wird das wenigstens eine Sperrmittel über die Steuerungseinheit betätigt und beispielsweise vollständig geschlossen. Der gekühlte Luftstrom weicht dann über die wenigstens eine Umlenköffnung in das direkt benachbarte Kühlmöbel aus und wird dort weiter in dessen Luftkanal geführt.

Zugleich kann die Steuerungseinheit zusätzliche Luftströmungsumlenkmittel ausrichten, damit der weiterhin produzierte, gekühlte Luftstrom kontrollierter in und durch die wenigstens eine Umlenköffnung geführt werden kann, um in einem direkt benachbart hierzu angeordneten Kühlmöbel weitergeführt zu werden. Als Luftströmungsumlenkmittel können beispielsweise Klappen oder Strömungshilfen, welche zumindest teilweise gekrümmt ausgebildet sind, verstanden werden.

Bei einer weiteren vorteilhaften Ausführungsform weist das Kühlmöbel weiterhin wenigstens ein Sensorelement auf, welches mit der wenigstens einen Steuereinheit gekoppelt ist und/oder welches einen Kontaktschluss zwischen Verschlussmittel und Gehäuse detektiert. Dies ist von Vorteil, da hierdurch schnell und effektiv erfasst werden kann, wenn das wenigstens eine Verschlusselement, welches beispielsweise als Glastürblatt ausgebildet ist, geöffnet wird. Hierdurch kann der Kontakt zwischen Türblatt und Gehäuse unterbrochen werden. Diese Unterbrechung kann die Steuerungseinheit erfassen und erkennt somit, dass das wenigstens eine Sperrmittel zu betätigen ist. Wird der Kontakt wieder hergestellt, so ist das Verschlusselement wieder im geschlossenen Zustand und die Zirkulation kann wieder geöffnet werden. Im einfachsten Fall kann das Sensorelement als Kontaktsensor, LED-Sensor, Magnetsensor oder als mechanische Verbindung ausgebildet sein.

Die Kopplung zwischen wenigstens einem Sensorelement und Steuerungseinheit kann drahtlos oder auch drahtgebunden erfolgen. Zudem ist denkbar, dass das Sensorelement aktiv Signale an die Steuerungseinheit sendet. Es ist aber auch denkbar, dass die Steuerungseinheit in vorbestimmbaren Zeitintervallen Signale des wenigstens einen Sensorelements abfragt und dann weiterverarbeitet. Im einfachsten Fall ist die Steuerungseinheit auch zugleich Erfassungseinheit und/oder Verarbeitungseinheit für die Sensorsignale und/oder Sensordaten.

Bei einer weiteren vorteilhaften Ausführungsform ist der Luftkanal von dem wenigstens einen Sperrmittel vollständig gegenüber dem wenigstens einen Luftstrom gesperrt ausbildbar. Vorteilhaft ist die resultierende Abdichtung luftdicht ausgebildet. Es wird somit verhindert, dass der bisher zirkulierende Luftstrom weiterhin im Kühlmöbel zirkulieren kann. Vorteilhaft wird hierbei der Luftschleier vollständig unterbrochen.

Dies ist selbstverständlich nicht begrenzend zu verstehen, so dass es auch denkbar ist, dass das wenigstens eine Sperrmittel den Luftkanalquerschnitt nicht vollständig, sondern lediglich teilweise verschließt. Dies kann beispielsweise zu 50% bis 99% der Fall sein. Hierdurch wird der zirkulierende Luftstrom signifikant verringert.

Bei einer weiteren vorteilhaften Ausführungsform ist der Luftschleier schräg geführt ausgebildet. Dies ist von Vorteil, da hierdurch ein besonders guter Luftschleier vor dem Verschlusselement im Kühlraum ausgebildet werden kann. Hierzu sind Austrittsöffnung im Deckenabschnitt und Einlassöffnung im Bodenabschnitt versetzt zueinander angeordnet. Dies hat den Vorteil, dass der Luftschleier nicht starr vertikal gerichtet ist, sondern schräg von oben nach unten fällt. Dies ist dann von Vorteil, wenn die Regalböden im Kühlraum im Bodenbereich länger in ihrer Erstreckung ausgebildet sind, als es die vertikal versetzten oberen Regalböden sind. Somit kann sichergestellt werden, dass alle Waren im Kühlraum hinter dem Luftschleier platziert werden können. Vorteilhaft ist die Eintrittsöffnung im Bodenabschnitt gegenüber der Austrittsöffnung des Deckenabschnitts vorversetzt angeordnet. Vorteilhaft ist die Austrittsöffnung des Deckenabschnitts gegenüber der Eintrittsöffnung im Bodenabschnitt rückversetzt angeordnet.

Bei einer weiteren vorteilhaften Ausführungsform weist das wenigstens eine Verschlussmittel eine versetzte Schwenkachse auf. Dies ist von Vorteil, da hierdurch eine zusätzliche Abschottung nicht geöffneter Kühlräume bedingt werden kann. Das hier beschrieben Kühlmöbel wird nicht einzeln im Supermarkt platziert, sondern ist als Moduleinheit zu verstehen. Mehrere Moduleinheiten werden aneinander angeordnet und können insgesamt einen einzigen großen Kühlraum aufspannen, welcher durch zahlreiche, einzelne Verschlusselemente, beispielsweise Glastürblätter, zugänglich ist. Vorteilhaft bilden ein oder zwei Verschlusselemente eine Moduleinheit aus, welche den Luftkanal aufweist, in welchem vorteilhaft zwei Sperrmittel angeordnet sind. Dies ist nicht begrenzend zu verstehen, so dass es auch denkbar ist, dass das wenigstens eine Sperrmittel im Deckenabschnitt und/oder im Bodenabschnitt angeordnet ist. Bei Bedarf wird dann das wenigstens eine Sperrmittel in Luftkanal eingebracht um diesen teilweise, vorteilhaft vollständig in der jeweiligen Flussrichtung des Luftstroms abzudichten.

Wird von einer Moduleinheit ein Türblatt geöffnet, so hat diese Öffnung zugleich eine Auswirkung auf die benachbart angeordnete Moduleinheit, deren zirkulierender Luftstrom mit resultierendem Luftschleier weiterhin aktiv ist. Um hier Effizienzbeeinträchtigungen der benachbart angeordneten Moduleinheit zu vermeiden ist es vorteilhaft, die Schwenkachse der Verschlusselemente zu verlegen. Der Begriff Schwenkachse kann auch als Drehachse verstanden werden. Bei bekannten Verschlusselementen, welche vorteilhaft als Türblätter ausgebildet sind, ist die jeweilige Drehachse meist entlang oder in der Nähe der vertikalen Außenkante des Türblatts angeordnet. Hierdurch kann eine besonders effektive Öffnung bereitgestellt werden. Das Türblatt dreht nicht in den Kühlraum.

Bei der vorliegenden Ausführungsform wird hingegen vorgeschlagen, die Drehachse von der vertikalen Außenkante zu verlegen. Dies kann beispielsweise um 1/5 bezogen auf die Breite des Verschlussmittels, um1/4 bezogen auf die Breite des Verschlussmittels oder auch um 1/3 bezogen auf die Breite des Verschlussmittels erfolgen. Diese Verschiebung hat die Folge, dass zunächst das Türblatt anteilig in den Kühlraum hineinschwenkt. Um nun die benachbart angeordnete Moduleinheit vor der Einströmung warmer Außenluft bestmöglich abzuschotten, wird nach dem Drehen des Türblatts dieses noch linear verschoben. Hierdurch bildet der Teil des Türblatts, welches in den Kühlraum hineinragt, eine Luftströmungsbarriere aus. Die benachbarte Moduleinheit kann im üblichen Zirkulationsbetrieb weiterlaufen. Der in den Kühlraum hineinragende Teil des Türblatts schottet ab und verhindert einen ungewollten Luftaustausch.

Soll der Kühlraum wieder verschlossen werden, so wird zunächst die Linearbewegung rückwärts ausgeführt und dann das Türblatt mittels Drehbewegung wieder gegen das Gehäuse geführt und dieses verschlossen.

Bei einer weiteren vorteilhaften Ausführungsform ist der Luftstrom bei wenigstens einem geschlossenen Sperrmittel über wenigstens eine Umlenköffnung umlenkbar ausgebildet. Als besonders vorteilhaft hat es sich erwiesen, wenn die Wenigstens eine Umlenköffnung direkt benachbart zu dem geschlossenen Sperrmittel angeordnet ist.

Bei einer weiteren vorteilhaften Ausführungsform ist die wenigstens eine Umlenköffnung im Deckenabschnitt und/oder im Bodenabschnitt des Kühlmöbels angeordnet. Dies ist vorteilhaft, da hierdurch der umgelenkte, gekühlte Luftstrom in weitere gekoppelte Kühlmöbel überführt werden und direkt in deren Luftstrom eingebracht werden kann.

Bei einer weiteren vorteilhaften Ausführungsform weist dieses wenigstens ein Luftströmungsumlenkungsmittel auf, welches die wenigstens eine Umlenköffnung zumindest teilweise reversibel verschließt. Dies ist von Vorteil, da hierdurch der Luftstrom im geschlossenen Zustand des Kühlmöbels direkt an der wenigstens einen Umlenkungsöffnung vorbeigeführt werden. Weiterhin ist aber auch denkbar, dass bei erhöhtem Kühlbedarf von benachbart gekoppelten Kühlmodulen, das wenigstens eine Luftströmungsumlenkungsmittel derart ausgelenkt ist, dass ein vorbestimmbarer Teil des gekühlten Luftstrom über die wenigstens eine Umlenköffnung aus dem Kühlmöbel herausgeführt wird.

Bei einer weiteren vorteilhaften Ausführungsform hat es sich als besonders energieeffektiv erwiesen, wenn mehrere hier beschriebenen Kühlmöbel als Moduleinheiten beispielsweise in Reihe angeordnet sind. Die Moduleinheiten sind seitlich zueinander zumeist nicht getrennt, sondern bilden seitlich miteinander verbundene Kühlräume aus. Vorteilhaft ist aber weiterhin jede Moduleinheit einzeln ansteuerbar.

Wird beispielsweise bei einem Kühlmöbel der Reihe das Verschlusselement geöffnet, so reagiert die Steuerungseinheit und veranlasst das Schließen von beispielsweise zwei Sperrmitteln des Kühlmöbels im Decken- und Bodenbereich. Die Kühlluftzirkulation dieses Kühlmöbels ist unterbrochen. Allerdings ist die Luftstromförderungseinrichtung weiterhin aktiv und produziert gekühlte Luft. Diese gekühlte Luft wird zur Steigerung der Luftoptimierung und der Energieeffizienz in die Moduleinheiten der Reihe umgelenkt, bei welchen die Verschlusselemente geschlossen sind. Zugleich wird hierdurch ein Vereisen des Wärmetauschers verhindert. Hierbei hat es sich als vorteilhaft erwiesen, wenn die Moduleinheiten untereinander, beispielsweise über Luftführungskoppelkanäle, miteinander verbunden sind. Im Sperrfall eines Luftkanals bei geöffnetem Verschlusselement wird die weiterhin produzierte Kühlluft dieses Kühlmöbels einfach zu den weiteren Kühlmöbeleinheiten umgelenkt und dort genutzt. Hierbei kann dies auch über eine intelligente Steuerungseinheit erfolgen, so dass die Kühlluft zu den Kühlmodulen geführt wird, welche beispielsweise eine über einen vorbestimmbaren Schwellwert liegende Kühlraumtemperatur aufweisen. Somit kann dort vorteilhaft eine schnellere Kühlung erfolgen. Die erzeugte Kühlluft wird umgelenkt und somit zugleich effektiv genutzt.

Insbesondere bei der Aneinanderreihung mehrerer Kühlmodule kann die Steuerungseinheit intelligent ausgebildet sein. So ist denkbar, dass alle in Reihe geschalteten Moduleinheiten über Umlenköffnungen miteinander verbunden sind. Erkennt beispielsweise die Steuerungseinheit über einen Sensor, dass das fünfte Kühlmodul stärker zu kühlen ist, weil dessen Temperatur insgesamt höher als ein vorbestimmbarer Schwellwert liegt, so kann die während der Öffnung eines Verschlusselements des ersten Kühlmoduls erzeugte gekühlte Luft gezielt zu diesem fünften, zu warmen Kühlmodul geleitet werden, um dort eine effektivere Kühlung auf Solltemperatur zu erreichen.

Weiterhin betrifft die vorliegende Erfindung auch ein Betriebsverfahren eines Kühlmöbels zur Luftoptimierung mit wenigstens den folgenden Schritten:
a. Erfassen einer Öffnungsbewegung des Verschlussmittels durch das wenigstens eine Sensorelement;
b. Aktive Signalübertragung der erfassten Öffnungsbewegungsdaten des wenigstens einen Sensorelements an die Steuerungseinheit oder passive Signalabfrage der Steuerungseinheit an das wenigstens eine Sensorelement;
c. Veranlassen der Betätigung des wenigstens einen Sperrmittels zum zumindest teilweisen Sperren des Luftkanals;
d. Erfassen der Schließbewegung des Verschlussmittels durch das wenigstens eine Sensorelement; und
e. Veranlassen der Betätigung des wenigstens einen Sperrmittels zum zumindest teilweisen Entsperren des Luftkanals,
wobei während der Schritte a. bis e. die wenigstens eine Luftstromförderungseinrichtung weiterhin läuft.

Dies ist von Vorteil, da keine aufwändige zusätzliche Steuerung der Luftstromförderungseinrichtung bedingt ist. Diese kann im geöffneten Zustand des Kühlmöbels einfach weiterlaufen. Der Luftschleier innerhalb des Kühlmöbels wird durch die abgesperrten Bereiche des Luftkanals unterbrochen. Die weiterhin produzierte, gekühlte Luft wird in diesem Zirkulationsbetrieb umgelenkt und vorteilhaft im Deckenabschnitt aus dem Kühlmöbel heraus in benachbarte Kühlmöbel geführt. Auch hier ist eine Zirkulation ausgebildet. Wieder neu zu kühlende Luft aus den benachbarten Kühlmöbeln kann dann über wenigstens eine weitere Umlenköffnung im Bodenabschnitt wieder in das Kühlmöbel eingeführt werden. Somit kann auch sichergestellt werden, dass bei erneutem Öffnen der Sperrmittel direkt der übliche Zirkulationsbetrieb unter Ausbildung des Luftschleiers weiter laufen kann. Die Luftstromförderungseinrichtung läuft weiter und fördert somit auch Luft über den Wärmetauscher. Die hierbei erzeugte Kühlluft wird dann, solange die Sperrmittel den Luftführungskanal des Kühlmöbels mit geöffnetem Verschlussmittel verschließen, in die benachbart angeordneten Kühlmöbel über wenigstens eine Umlenköffnung umgelenkt und dort effektiv genutzt. Hierzu können weiterhin Luftführungskoppelkanäle vorgesehen sein, über welche die einzelnen Umlenköffnungen eines Kühlmöbels mit Umlenköffnungen weiterer, gekoppelte Kühlmöbel verbunden sind.

Weiterhin werden in der vorliegenden Erfindung zwei Zirkulationsprozesse unterschieden. Zum einen ist der Zirkulationsprozess in einem Kühlmöbel beschrieben, welcher die gekühlte Luft bei offenen Sperrmitteln innerhalb des Kühlmöbels zirkulieren lässt. Hierbei wird auch der Kaltluftschleier erzeugt. Zum anderen ist ein Zirkulationsprozess beschrieben, mittels welchem gekühlte Luft bei geschlossenen Sperrmitteln in benachbarte Kühlmöbel umgeleitet wird. Auch hier wird ein Zirkulationsprozess ausgebildet, da auch wieder Luft aus benachbarten Kühlmöbeln wieder in das Kühlmöbel eingeführt werden kann, um dann wieder über den Wärmetauscher zu strömen und gekühlt zu werden.

Weitere Vorteile, Merkmale und Ausgestaltungsmöglichkeiten ergeben sich aus der nachfolgenden Figurenbeschreibung von nicht einschränkend zu verstehenden Ausführungsbeispielen.

### Kurzbeschreibung der Zeichnungen

In den Zeichnungen zeigt:
- Fig. 1: eine Schnittansicht eines Kühlmöbels im geschlossenen Zustand; und
- Fig. 2: eine weitere Schnittansicht des Kühlmöbels aus Fig. 1 mit geöffnetem Verschlusselement.

In den Zeichnungen mit gleichen Bezugszeichen versehene Elemente entsprechen im Wesentlichen einander, sofern nichts anderes angegeben ist. Darüber hinaus wird darauf verzichtet, Bestandteile zu zeigen und zu beschreiben, welche nicht wesentlich zum Verständnis der hierin offenbarten technischen Lehre sind. Im Weiteren werden nicht für alle bereits eingeführten und dargestellten Elemente die Bezugszeichen wiederholt, sofern die Elemente selbst und deren Funktion bereits beschrieben wurden oder für einen Fachmann bekannt sind.

### Ausführliche Beschreibung von Ausführungsbeispielen

Fig. 1 zeigt eine seitliche Schnittansicht eines Kühlmöbels 1. Dieses weist ein Gehäuse 2 auf. Das Gehäuse wird vorteilhaft ausgebildet durch einen Deckenabschnitt 4, einen Bodenabschnitt 8 und einen Rückwandabschnitt 6, welcher Deckenabschnitt 4 und Bodenabschnitt 8 fest miteinander verbindet. Das Gehäuse spannt hierdurch einen Kühlraum 10 auf, in welchem hier beispielhaft mehrere Regalböden 12 zur Kühlproduktaufnahme angeordnet sind.

Die Frontseite des Kühlmöbels 1 ist mit einem Verschlusselement 14, welches hier als Türblatt ausgebildet ist, verschlossen. Das Verschlusselement 14 ist im einfachsten Fall schwenkbar um seine Längsachse gelagert.

Deckenabschnitt 4, Rückwandabschnitt 6 und Bodenabschnitt 8 sind doppellagig ausgebildet, wodurch der Luftkanal 16 ausgebildet ist. In dem Luftkanal 16 zirkuliert die Luft auf Strömungspfad S₁.

Der Rückwandabschnitt 6 kann hier beispielhaft die Luftstromförderungseinrichtung 18 aufweisen. Diese kann im einfachsten Ausführungsbeispiel als Lüfter ausgebildet sein. Die Luftstromförderungseinrichtung 18 saugt die Luft vom Bodenabschnitt 8 her an und drückt sie im Nachgang durch den nachgeschaltet angeordneten Wärmetauscher 20. Hier ist alternativ auch denkbar, dass die Luftstromförderungseinrichtung 18 luftsaugend ausgebildet ist und die zu kühlende Luft durch den Wärmetauscher 20 gesaugt wird (hier nicht gezeigt). Im weiteren Verlauf wird der gekühlte Luftstrom im Luftkanal 16, welcher sich entlang des Rückwandabschnitts 6 und des Deckenabschnitts 4 erstreckt, weitergeführt.

In diesem Ausführungsbeispiel weist der Deckenabschnitt 4 wenigstens eine Austrittsöffnung 22 auf. Aus dieser wenigstens einen Austrittsöffnung 22 tritt der Luftstrom S₁ aus dem Luftkanal 16 heraus in den Kühlraum 10.

Zu dieser wenigstens einen Austrittsöffnung 22 versetzt gegenüberliegend, weist der Bodenabschnitt 8 wenigstens eine Eintrittsöffnung 24 auf, durch welche die von oben nach unten strömende Luft auf dem Strömungspfad S₁ wieder in den Luftkanal 16 mittels der Luftstromförderungseinrichtung 18 eingeführt wird. Ein zirkulierender Luftstrom in Strömungsrichtung S₁ ist somit ausgebildet.

Nachdem in dieser Ansicht das Kühlmöbel 1 geschlossen dargestellt ist, sind die Absperrelemente 26, 28 nicht gezeigt.

In diesem Ausführungsbeispiel weisen Deckenabschnitt 4 und Bodenabschnitt 8 weiterhin jeweils zwei Umlenköffnungen 30 auf. Dies ist hier beispielhaft zu verstehen. Es ist auch denkbar jeweils lediglich eine Umlenköffnung 30 oder auch eine Vielzahl an Umlenköffnungen 30 vorzusehen. Vorteilhaft sind die Umlenköffnungen 30 durchgängig zu einem benachbart angeordneten Kühlmöbel (nicht gezeigt) ausgebildet.

In Fig. 2 hingegen ist ein Kühlmöbel 1 mit geöffnetem Verschlusselement 14 gezeigt. Gleiche Bezugszeichen wie in Fig. 1 entsprechen gleichen Bauteilen und werden hier nicht erneut im Detail erklärt.

Das Verschlusselement 14 ist geöffnet und gibt den Kühlraum 10 frei. Um nun besonders energieeffizient zu arbeiten, sind in diesem Zustand die beiden Sperrmittel 26, 28 geschlossen ausgebildet. Sie verschließen den Luftkanal 16 luftdicht, so dass der Luftstrom in Strömungsrichtung S₁ vollständig unterbrochen ist. Insbesondere erfolgt kein Ansaugen warmer Umgebungsluft durch die Eintrittsöffnung 24. Mit Schließen des Verschlusselements 14 wird der in Fig. 1 gezeigte Betriebszustand wieder hergestellt und der Luftstrom zirkuliert wieder in Strömungsrichtung S₁.

Vorteilhaft ist das wenigstens eine Sensorelement am, als Türblatt ausgebildeten Verschlusselement 14 und/oder am Gehäuse 2, insbesondere am Bodenabschnitt 8 und/oder am Deckenabschnitt 4 angeordnet. Die Steuerungseinheit der Sperrmittel 26, 28 ist hier nicht gezeigt. Sie kann im Kühlmöbel 1 integriert oder aber auch extern von diesem angeordnet sein.

In dem hier gezeigten Ausführungsbeispiel sind im Deckenbereich und Bodenbereich des Kühlmöbels 1 jeweils zwei Umlenköffnungen 30 gezeigt. Diese Umlenköffnungen 30 sind vorteilhaft derart durchgängig ausgebildet, so dass sie zumindest eine Verbindung zu einem direkt benachbart angeordneten, weiteren Kühlmöbel (nicht gezeigt) ausbilden. So kann der gekühlte Strömungsfluss umgeleitet werden und auf benachbart angeordnete Kühlmöbel verteilt werden. Es wird ein Strömungsfluss S₂ ausgebildet. Zugleich kann von dem benachbart angeordneten, verbundenen Kühlmöbel (nicht gezeigt) über die beiden Umlenköffnungen 30 im Bodenabschnitt 8 wieder Luft in das Kühlmöbel eingeführt werden. Im Verlauf S₂ wird diese Luft dann wiederrum über den Wärmetauscher 30 gekühlt und wird aus dem Kühlmöbel 1 über die Umlenköffnungen 30 im Deckenbereich ausgeführt.

Somit kann der Strömungsfluss S₂ während der geschlossenen Sperrmittel 26, 28 intakt bleiben. Es wird eine zweite Zirkulation ausgebildet.

Bei den hier vorgeschlagenen Ausführungsbeispielen ist denkbar, dass jedes Kühlmöbel eine eigene Steuerungseinheit aufweist. Es ist aber auch denkbar, dass bei mehreren, aneinander angeordneten Kühlmöbeln, welche auch als Kühlmodule bezeichnet werden können, lediglich eine Steuerungseinheit für alle Kühlmodule bereitgestellt ist. Gleiches gilt auch für die Luftförderungseinrichtung.

Obwohl die Erfindung im Detail durch die vorteilhaften Ausführungsbeispiele näher illustriert und beschrieben wurde, so ist die Erfindung nicht durch die offenbarten Beispiele eingeschränkt. Andere Variationen können vom Fachmann hieraus abgeleitet werden, ohne den Schutzumfang der Erfindung zu verlassen. Insbesondere beschränkt sich die Erfindung nicht auf die nachfolgend angegebenen Merkmalskombinationen, sondern es können auch für den Fachmann offensichtlich ausführbare andere Kombinationen und Teilkombinationen aus den offenbarten Merkmalen gebildet werden.

### Bezugszeichenliste

- 1: Kühlmöbel
- 2: Gehäuse
- 4: Deckenabschnitt
- 6: Rückwandabschnitt
- 8: Bodenabschnitt
- 10: Kühlraum
- 12: Regelboden
- 14: Verschlusselement; Türblatt
- 16: Luftkanal
- 18: Luftstromförderungseinrichtung
- 20: Wärmetauscher
- 22: Austrittsöffnung
- 24: Eintrittsöffnung
- 26: Sperrmittel
- 28: Sperrmittel
- 30: Umlenköffnung

- S₁: Strömungsrichtung im geschlossenen Kühlmöbel
- S₂: Strömungsrichtung bei geschlossenen Sperrmitteln

## Patentansprüche

1. Kühlmöbel (1) zur Aufnahme und/oder Lagerung von Kühlgut mindestens aufweisend einen Kühlraum (10),
a. wobei der Kühlraum (10) von einem Gehäuse (2) aufgespannt ist, welches wenigstens einen Bodenabschnitt (8), wenigstens einen Deckenabschnitt (4) und wenigstens einen Rückwandabschnitt (6) aufweist,
b. wobei der Kühlraum (10) durch wenigstens ein Verschlussmittel (14) zum Halten der Temperatur im Kühlraum (10) verschließbar ausgebildet ist,
c. wobei das Gehäuse (2) weiterhin wenigstens einen Luftkanal (16) aufweist, innerhalb welchem wenigstens ein Luftstrom mittels wenigstens einer Luftstromförderungseinrichtung (18) führbar ist,
d. wobei der wenigstens eine Luftstrom in einem Bereich des wenigstens einen Deckenabschnitts (4) aus dem Luftkanal heraus in den Kühlraum (10) führbar und in einem Bereich des Bodenabschnitts (8) wieder in den Luftkanal (16) hineinführbar ist, so dass ein Luftschleier ausgebildet ist,
**dadurch gekennzeichnet, dass**
der Luftkanal (16) wenigstens ein Sperrmittel (26; 28) zum zumindest teilweisen Sperren des wenigstens einen geführten Luftstromes aufweist.

2. Kühlmöbel nach Anspruch 1,
**dadurch gekennzeichnet, dass**
der Luftkanal (16) ein weiteres Sperrmittel (28; 26) zum zumindest teilweisen Unterbrechen des darin zumindest abschnittweise geführten Luftstromes aufweist.

3. Kühlmöbel nach Anspruch 1 oder 2,
**dadurch gekennzeichnet, dass**
das wenigstens eine Sperrmittel (26; 28) als Klappelement, Schiebeelement und/oder als Luftpolstersperre ausgebildet ist.

4. Kühlmöbel nach wenigstens einem der vorangegangen Ansprüche,
**dadurch gekennzeichnet, dass**
das wenigstens eine Sperrmittel (26; 28) über wenigstens eine Steuerungseinheit ansteuerbar ausgebildet ist.

5. Kühlmöbel nach Anspruch 4,
**dadurch gekennzeichnet, dass**
das wenigstens eine Sperrmittel (26; 28) über die wenigstens eine Steuerungseinheit in Abhängigkeit von Zeit und/oder Temperatur steuerbar ausgebildet ist.

6. Kühlmöbel nach wenigstens einem der vorangegangen Ansprüche,
**dadurch gekennzeichnet, dass**
der Luftkanal (16) von dem wenigstens einen Sperrmittel (26; 28) vollständig gegenüber dem wenigstens einen Luftstrom (16) gesperrt ausbildbar ist.

7. Kühlmöbel nach Anspruch 4 oder 5,
**dadurch gekennzeichnet, dass**
dieses weiterhin wenigstens ein Sensorelement aufweist, welches mit der wenigstens einen Steuerungseinheit gekoppelt ist und/oder welches einen Kontaktschluss zwischen Verschlussmittel (14) und Gehäuse (2) erfasst/detektiert.

8. Kühlmöbel nach wenigstens einem der vorangegangen Ansprüche,
**dadurch gekennzeichnet, dass**
der Luftschleier schräg geführt ausgebildet ist.

9. Kühlmöbel nach wenigstens einem der vorangegangen Ansprüche,
**dadurch gekennzeichnet, dass**
das wenigstens eine Verschlussmittel (14) eine versetzte Schwenkachse aufweist.

10. Kühlmöbel nach Anspruch 1,
**dadurch gekennzeichnet, dass**
der Luftstrom (16) bei wenigstens einem geschlossenen Sperrmittel (26; 28) über wenigstens eine Umlenköffnung (30) umlenkbar ausgebildet ist.

11. Kühlmöbel nach Anspruch 10,
**dadurch gekennzeichnet, dass**
wenigstens eine Umlenköffnung (30) im Deckenbereich (4) und/oder Bodenbereich (8) des Kühlmöbels angeordnet ist.

12. Kühlmöbel nach Anspruch 1,
**dadurch gekennzeichnet, dass**
dieses wenigstens ein Luftströmungsumlenkungsmittel aufweist, welches die wenigstens eine Umlenköffnung (30) zumindest teilweise reversibel verschließt.

13. Luftoptimierungsprozess beim Öffnen eines Kühlmöbels (1) nach wenigstens einem der Ansprüche 1 bis 12, wenigstens die folgenden Schritte aufweisend:
a. Erfassen einer Öffnungsbewegung des Verschlussmittels (14) durch das wenigstens eine Sensorelement;
b. Aktive Signalübertragung der erfassten Öffnungsbewegungsdaten des wenigstens einen Sensorelements an die Steuereinheit oder passive Signalabfrage der Steuereinheit an das wenigstens eine Sensorelement;
c. Veranlassen der Betätigung des wenigstens einen Sperrmittels (26; 28) zum zumindest teilweisen Sperren des Luftkanals (16);
d. Erfassen der Schließbewegung des Verschlussmittels (14) durch das wenigstens eine Sensorelement; und
e. Veranlassen der Betätigung des wenigstens einen Sperrmittels (26; 28) zum zumindest teilweisen Entsperren des Luftkanals (14),
wobei während der Schritte a. bis e. die wenigstens eine Luftstromförderungseinrichtung (18) weiterhin läuft.
